# EUROPÄISCHE PATENTSCHRIFT

(11) **EP 4 247 225 B1**
(45) Veröffentlichungstag und Bekanntmachung des Hinweises auf die Patenterteilung: **24.07.2024**
(21) Anmeldenummer: 22801793.5
(22) Anmeldetag: 13.10.2022
(51) Int. Cl.: A47G 19/22

(54) **TRINKSYSTEM**
DRINKING SYSTEM
SYSTÈME DE BOISSON

(30) Priorität: 10.11.2021 DE 102021129285
(43) Veröffentlichungstag der Anmeldung: 27.09.2023
(73) Patentinhaber: August Töpfer & Co. (GmbH & Co.) KG, 20539 Hamburg (DE)
(72) Erfinder: ERNST, Rudolf, 22609 Hamburg (DE)
(74) Vertreter: Hoffmann Eitle
(86) Internationale Anmeldenummer: PCT/EP2022/078587
(87) Internationale Veröffentlichungsnummer: WO 2023/083557

(56) Entgegenhaltungen:
- WO-A1-2019/016096
- DE-B3- 102022 105 794

## Beschreibung

Die Merkmale des Oberbegriffs des Anspruchs 1 definieren das Gebiet der Trinksysteme, zu dem die vorliegende Erfindung gehört.

Es sind im Stand der Technik Trinksysteme beschrieben, die den Genuss von mit in Luft eingebrachten Duftstoffen versetztem Wasser ermöglichen, das dann infolge einer sensorischen Wahrnehmung des sogenannten retronasalen Riechens, bei dem die in der Luft transportieren über den Mund und den Rachenraum aufgenommenen Duftstoffe zwar geruchssensorisch wahrgenommen, aber vom Gehirn als Geschmack interpretiert werden, einen von dem Geschmack reinen Wassers verschiedenen Geschmack aufzuweisen scheint. Je nach Auswahl des Duftstoffes scheint so das Trinkwasser z.B. nach Orange, Pfefferminz oder dergleichen zu schmecken, obwohl die als Getränk zu sich genommene Substanz weiterhin bloßes Trinkwasser ist.

Ein solches Trinksystem ist z.B. in der WO 2019/016096 A1 offenbart. Ein von den in dieser Offenlegungsschrift bezeichneten Erfindern basierend auf den dort offenbarten Prinzipien entwickeltes Trinksystem ist am Markt unter dem Markennamen Air Up^{®} erhältlich.

Bestandteil dieses Trinksystems ist ein Trinkbehälter, dort in Form einer Trinkflasche, in den, ausgehend von einer Trinköffnung an einem oberen Ende ein Trinkhalm bis an oder nahe an einen an einem unteren Ende des Gefäßes gelegenen Grund ragt. In einem Abschnitt, der nahe an der Trinköffnung gelegen ist, ist in einer Außenwand des Trinkhalms eine Öffnung von gegenüber einem Querschnitt des Trinkhalms geringerem Durchmesser vorgesehen. Weiterer Bestandteil des Trinksystems ist ein auf den Trinkbehälter aufsetzbares, bzw. an diesem festlegbares Duftreservoir, welches eine Einström- und eine Ausströmöffnung aufweist. Das Duftreservoir ist mit einem Duftstoff beladen, der an das Duftreservoir von der Einströmöffnung bis zur Ausströmöffnung durchströmende Luft abgegeben wird. Ist das Duftreservoir an dem Trinkgefäß angeordnet, ist die Ausströmöffnung strömungstechnisch mit der Öffnung in der Außenwand des Trinkhalms verbunden. Wenn nun ein Benutzer des Trinksystems an dem Trinkhalm saugt, dadurch einen Strom von in dem Trinkgefäß enthaltenem Getränk, nämlich Wasser, auslöst, so entsteht an der Öffnung in der Außenwand des Trinkhalms ein Unterdruck durch den über das Duftreservoir Luft angesaugt wird, die beim Durchströmen des Duftreservoirs mit dem Duftstoff beladen wird und dann zusammen mit dem angesaugten Wasser in den Mund- und Rachenbereich des Benutzers gelangt, dort den vorstehen genannten Effekt der Sinneswahrnehmung durch retronasales Riechen hervorruft und somit den angestrebten, durch die Art des Duftstoffes bestimmten Geschmackseindruck.

Wenngleich das bekannte Trinksystem grundsätzlich funktioniert, bestehen dort Probleme und Nachteile, die in einem von den Benutzern als unangenehm empfundenen Trinkgefühl bzw. Trinkverhalten beim Verwenden des bekannten Trinksystems führen. Die Benutzer beschreiben das Trinkgefühl bei Verwendung der bekannten Air Up^{®} Flasche als "blubberig" oder auch als ein Gefühl, "als ob man durch einen Halm trinkt, der ein Loch hat".

Dieser beim Verwenden des Air Up^{®} Trinksystems festzustellende Effekt beruht auf folgenden Ursachen:
Die für ein Ansaugen der mit dem Duftstoff beladenen Luft vorgesehene Öffnung (Ansaugöffnung) in der Außenwand des Trinkhalms befindet sich bei den bekannten Trinksystemen der Marke Air Up^{®} etwa 220 mm oberhalb des unteren Endes des in das Trinkgefäß hineinragenden Trinkhalmes. So wirkt bei fast vollständig entleerter Flasche, z.B. mit einem Restfüllstand von noch etwa 10 mm an der Ansaugöffnung ein Unterdruck, den 210 mm Wassersäule generieren. Dies entsprecht einem Druck von etwa 2,1 hPa.

Ist die bei dem Air Up^{®} Trinksystem das Trinkgefäß (die Trinkflasche) bis zu der dort als maximale Füllstand vorgegebenen Markierung maximal befüllt, ergibt sich ein Füllstand von 150 mm oberhalb der Einströmöffnung am unteren Ende des Trinkhalmes, und es wirkt im Trinkhalm der entsprechende Gegendruck. Dadurch reduziert sich in diesem Fall der Unterdruck der Wassersäule, der an der Position der Ansaugöffnung zum Ansaugen der mit Duftstoff befrachteten Luft wirkt, auf etwa 680 hPa.

Damit ergibt sich eine Differenz des bei minimalem und des bei maximalem Füllstand der Trinkflasche des Air Up^{®} Trinksystems an der Ansaugöffnung für die mit Duftstoff beladene Luft wirkenden Unterdrucks von rund 310%, bezogen auf den Minimalwert. Dies ist ein sehr hoher Wert.

Die Auswirkung des an der Ansaugöffnung wirkenden statischen Unterdrucks bei dem Air Up^{®} Trinksystem zeigt sich auch darin, dass ein Benutzer versucht, ohne ein an der Trinkflasche festgelegtes Duftreservoir durch Saugen an dem Trinkhalm Flüssigkeit aus der Trinkflasche zu trinken, lediglich Luft durch die Ansaugöffnung ansaugen kann, nicht jedoch Flüssigkeit aus der Trinkflasche. Dies liegt an dem vorstehend bereits erläuterten statischen Unterdruck, der an der Ansaugöffnung vorherrscht. Dieser ist so groß, dass er durch die Saugleistung eines normal trinkenden Benutzers nicht überwunden werden kann.

Die Konstrukteure des Air Up^{®} Trinksystems sind diesem Problem dadurch begegnet, dass die Einström- und die Ausströmöffnung des Duftreservoirs jeweils einen sehr kleinen Durchmesser haben, der zwischen 0,5 und 1 mm liegt. Dabei weist die Ausströmöffnung des Duftreservoirs konsequenterweise einen Durchmesser auf, der mit der Ansaugöffnung im Trinkhalm korrespondiert. In diesem System stellt das Duftreservoir somit eine Drossel dar, die in der Strömung der mit dem Duftstoff befrachteten Luft einen Druckabfall verursacht. Dieser Druckabfall in der Drossel kompensiert den größten Teil des statischen Unterdrucks an der Ansaugöffnung, so dass sich ein Gleichgewichtszustand einstellt, der bestimmt, in welchem Verhältnis sich mit dem Duftstoff befrachtete Luft und aus dem Trinkgefäß angesaugtes Wasser mischen.

Da der statische Unterdruck im Trinkhalm aber mit der Änderung des Füllstandes stark schwankt, ändert sich dadurch das Mischungsverhältnis von Luft und Wasser je weiter die Flasche entleert wird. Das System ist also instabil.

Diesem Problem wiederum sucht das Air Up^{®} Trinksystem in der aktuellen Konstruktion dadurch zu begegnen, dass sich der Querschnitt des Trinkhalmes ausgehend vom unteren Ende, an dem die zu trinkende Flüssigkeit angesaugt wird, verjüngt und zwar bis zur Ansaugöffnung für die mit Duftstoff beladene Luft. Im weiteren, in der Länge ca. 18 mm messenden Verlauf, also von der Ansaugöffnung bis zu dem oberen Ende des Trinkhalmes, aus dem der Anwender trinkt, bleibt der Querschnitt des Trinkhalmes dann konstant. Die Verringerung des Querschnittes von der unteren Öffnung des Trinkhalms bis zu dem Abschnitt, in dem die Ansaugöffnung liegt, beträgt bei dem Air Up^{®} Trinksystem rund 65 %. Der Querschnitt des Trinkhalms wird in seiner Fläche also auf etwa ein Drittel zurückgeführt. Diese Verringerung des Querschnittes bewirkt eine reziproke Erhöhung der Strömungsgeschwindigkeit, also auf das Dreifache. Durch diese Erhöhung der Strömungsgeschwindigkeit wird ein dynamischer Unterdruck in der zu trinkenden Flüssigkeit erzeugt, der sich zu dem an der Ansaugöffnung vorherrschenden statischen Unterdruck addiert.

Bei einer angenommenen Strömungsgeschwindigkeit von 10 Meter pro Sekunde im verjüngten Ende des Trinkhalmes entwickelt sich, konstante Trinkgeschwindigkeit vorausgesetzt, bei einer Verringerung des Querschnitts um 2/3 ein dynamischer Unterdruck von rund 450 hPa. Dieser dynamische Unterdruck ist relevant im Verhältnis zum statischen Unterdruck, der im Trinkhalm an der Ansaugöffnung für die mit Duftstoff beladene Luft wirkt.

Bei maximal gefüllter Trinkflasche beträgt der vorstehende Wert des dynamischen Unterdrucks beträgt im Trinkhalm des Air Up^{®} Trinksystems rund 65%, bzw. etwa 2/3, des minimalen statischen Unterdrucks im Trinkhalm an der Ansaugöffnung. Bei minimal gefüllter Trinkflasche liegt dieser Wert hingegen bei rund 25%, bzw. 1/4, dann an der Ansaugöffnung im Trinkhalm herrschenden statischen Unterdruckes.

Die Tatsache, dass im Gegensatz zum statischen Unterdruck der dynamische Unterdruck bei gleichförmigem Trinken konstant ist, führt also dazu, dass der an der Einströmstelle der parfümierten Luft wirkende Unterdruck weniger stark schwankt, nämlich nicht um die vorstehend bestimmten rund 310 % bei einem Trinkhalm mit konstanter Querschnittsfläche, sondern lediglich um 220 %, jeweils bezogen auf den Minimalwert.

Nun ist allerdings beim Gebrauch durch einen Nutzer die Strömungsgeschwindigkeit des Fluids im Trinkhalm gerade nicht konstant. Vielmehr steigt diese zu Beginn des Trinkvorganges von null auf einen Maximalwert an, fällt zum Ende des Trinkvorgang vom Maximalwert wieder auf null ab. Zwischen zwei Schluckvorgängen des Benutzers schwankt die Strömungsgeschwindigkeit zudem. Insoweit trägt auch die Verengung des Querschnittes des Trinkhalmes zur Instabilität des bekannten Trinksystems bei.

Die Verengung des Querschnittes ersetzt insoweit zwar die allmählich über die Entleerung der Flasche entstehende große Veränderung der statischen Druckverhältnisse durch die Überlagerung mit dem dynamischen Unterdruck und eine so erhaltene relativ gesehen kleinere Veränderung. Allerdings wird der dynamische Druck und werden so die Druckverhältnisse im Trinkhalm an der Ansaugöffnung von Pulsationen überlagert, die durch Einschwingvorgänge und Unregelmäßigkeiten der Strömungsgeschwindigkeit hervorgerufen werden.

Neben dem Einfluss der vorstehend beschriebenen Druckverhältnisse wird das Trinkverhalten des Air Up^{®} Trinksystems auch noch durch ein weiteres Phänomen beeinträchtigt, das der hiesige Erfinder als "Seifenblasen-Effekt" bezeichnet. Es können sich nämlich in dem Strom des an der Ansaugöffnung mit bedufteter Luft versehenen Wassers Blasen, deren Durchmesser wesentlich größer ist als der Durchmesser der Einströmstelle. Die Größe der Luftblasen hängt an dieser Stelle ab von der Strömungsgeschwindigkeit und der Oberflächenspannung an der Grenzfläche zwischen Wasser und Luft. Tatsächlich kommt es bei dem Air Up^{®} Trinksystem an dieser Stelle zur Bildung sehr großer Luftblasen, die dabei sogar den gesamten Querschnitt des Trinkhalmes ausfüllen können.

Die insbesondere auch in ihrer Größe und Ausdehnung unregelmäßigen Luftblasen führen zudem zu einer weiteren Instabilität des Systems durch die durch die Luftblasen oberhalb der Ansaugöffnung verursachten Schwankungen der mittleren Dichte der Wassersäule und damit des wirkenden statischen Unterdruckes.

Ausgehend von dem vorstehend beschriebenen Stand der Technik und den aufgezeigten Problemen ist es Aufgabe der vorliegenden Erfindung, ein Trinksystem der eingangs genannten Art zu verbessern, insbesondere ein stabileres und angenehmeres Trinkverhalten zu erhalten.

Diese Aufgabe wird gelöst durch ein Trinksystem mit den Merkmalen des Anspruchs 1. Vorteilhafte Weiterbildungen sind in den abhängigen Ansprüchen 2 bis 12 bezeichnet.

Ein erfindungsgemäßes Trinksystem beinhaltet dabei zunächst ein Trinkgefäß. Dieses Trinkgefäß umfasst einen Aufnahmeraum für eine Flüssigkeit. Weiterhin beinhaltet das Trinksystem einen an dem Trinkgefäß angeordneten, in den Aufnahmeraum hineingeführten Trinkhalm. Der Trinkhalm hat ein erstes Ende, an dem er eine Einlassöffnung aufweist. Mit diesem ersten Ende ragt der Trinkhalm in Richtung eines Grundes des Aufnahmeraums. Der Trinkhalm hat ferner ein zweites Ende, an der er eine Trinköffnung aufweist. Im Bereich des zweiten Endes steht der Trinkhalm von dem Trinkgefäß vor. Zwischen der Einlassöffnung und der Auslassöffnung ist in dem Trinkhalm ein Saugkanal gebildet.

Das Trinksystem beinhaltet ferner einen mit Duftstoff beladenen, eine Einströmöffnung für Luft und eine Ausströmöffnung für mit Duftstoff angereicherte Luft aufweisendes Duftreservoir. Der Trinkhalm des Trinksystems ist zum Ansaugen von aus der Ausströmöffnung des Duftreservoirs austretender, mit Duftstoff angereicherter Luft mit der Ausströmöffnung verbunden, bzw. verbindbar.

Wenn insoweit das erfindungsgemäße Trinksystem merkmalsmäßig noch mit dem vorbekannten Trinksystem übereinstimmt, ist hingegen das besondere an dem erfindungsgemäßen Trinksystem, dass es eine Injektorpumpenanordnung aufweist, die an dem Trinkhalm angeschlossen oder in diesem integriert ist. Die Injektorpumpenanordnung weist einen von einer Außenwandung umgebenen Hauptströmweg auf, der mit dem Saugkanal verbunden oder Bestandteil des Saugkanals ist. Die Injektorpumpenanordnung weist zudem eine durch die Außenwandung geführte Ansaugöffnung auf, die mit der Ausströmöffnung des Duftreservoirs strömungstechnisch verbunden oder verbindbar ist.

Die erfindungsgemäß vorgesehene Injektorpumpenanordnung weist in einer zu dem zweiten Ende des Trinkhalms hin zeigenden Richtung jedenfalls folgende, in dem Hauptströmweg integrierte Komponenten auf:
- eine Treibdüse,
- eine der Treibdüse strömungstechnisch unmittelbar nachgeschaltete Expansionskammer und
- eine der Expansionskammer strömungstechnisch unmittelbar nachgeschaltete Fangdüse.

Die Ansaugöffnung mündet in die Expansionskammer der Injektorpumpenanordnung.

Erfindungsgemäß wird also die aus dem Duftreservoir zuströmende, mit Duftstoff angereicherte Luft nicht wie beim Stand der Technik durch ein simples Loch im Trinkhalm angesaugt. Vielmehr geschieht dies durch die, nach Art einer Wasserstrahlpumpe funktionierende, mit den Elementen Treibdüse, Expansionskammer und Fangdüse gebildete Injektorpumpenanordnung.

Beim Saugen an dem zweiten Ende des Trinkhalms wird in dem Aufnahmeraum befindliche Flüssigkeit, typischerweise Wasser, eingesaugt und gelangt durch die Treibdüse in die Expansionskammer. Dort wird durch den entstehenden Unterdruck über die Ansaugöffnung mit Duftstoff angereicherte Luft aus dem Duftreservoir angesaugt. Diese mit Duftstoff angereicherte Luft strömt an dieser Stelle in die Expansionskammer ein und wird vom Flüssigkeitsstrom mitgerissen. An die Expansionskammer schließt sich die Fangdüse an, die den Flüssigkeitsstrom in den oder in dem Saugkanal des Trinkhalms weiterleitet. Diese Fangdüse trägt dazu bei, die Druckverhältnisse im Trinkhalm zu stabilisieren, und verbessert so das Trinkgefühl.

Der Treibdüse kann ein konisch sich zu der Treibdüse verjüngender Einlauftrichter strömungstechnisch vorgeschaltet sein. Ein solcher Einlauftrichter bewirkt, dass die Treibdüse gleichzeitig als Drossel im Flüssigkeitsstrom wirkt und damit einen konstanten Widerstand schafft, der den durch das Einströmen der mit Duftstoff angereicherten Luft durch die Ansaugöffnung erzeugten Druckabfall überlagert und so für den Nutzer ein verbessertes, weil gleichförmigeres, Trinkgefühl bewirkt.

Der Einlauftrichter kann vorzugsweise sehr kurz gebildet sein mit einem steilen Kegelwinkel. Insbesondere kann der Einlauftrichter eine Länge aufweisen, die 50% bis 150% des Durchmessers einer an einem Zuströmende gelegenen Zuströmöffnung beträgt. Der Durchmesser dieser Zuströmöffnung kann mit Vorteil 2,5 bis 4-mal so groß sein wie der Durchmesser der Treibdüse, insbesondere 3 bis 3,5-mal so groß, z.B. etwa 3-mal so groß.

In einer wie vorstehend beschriebenen Gestaltung ist die vorstehend beschriebene Wirkung des Einlauftrichters besonders gut.

Das erfindungsgemäße Trinksystem kann weiterhin eine der Fangdüse strömungstechnisch, insbesondere unmittelbar, nachgeschaltete Mischkammer aufweisen, die einen größeren Durchmesser aufweist als der sich an diese Mischkammer anschließende Saugkanal. In einer solchen Ausgestaltung wird die in der vorstehend dargelegten Injektorpumpenanordnung erzeugte Mischung aus der dem Aufnahmeraum entnommenen Flüssigkeit und der mit Duftstoff angereichterten Luft in einer Mischkammer dadurch verwirbelt, dass die Strömung beim Eintritt in die Mischkammer ablöst und dabei von einer laminaren in eine turbulente Strömung überführt wird. Durch das Verwirbeln in der Mischkammer werden aus den von der durch die Ansaugöffnung eingesaugten Luft gebildeten gro-ßen Luftblasen kleinere Luftblasen gebildet, die in entsprechend größerer Zahl und gleichmäßig in dem Flüssigkeitsstrom verteilt vorliegen. Auch dies führt zu einer Verbesserung des Trinkgefühls beim Gebrauch des erfindungsgemäßen Trinksystems.

Die Mischkammer kann insbesondere in Richtung des zweiten Endes des Trinkhalms sich konisch verjüngend ausgeführt sein, insbesondere mit einem Konuswinkel von 3 bis 15 Grad. Die Länge der Mischkammer kann zwischen dem 5 und 10-Fachen des Durchmessers der Fangdüse betragen. In einer solchen Gestaltung hat sich die Mischkammer als besonders effektiv hinsichtlich des Aufbrechens und feinen Verteilens der aus der Ansaugöffnung austretenden Luftblasen erwiesen.

Für ein Vermischen der angesaugten, mit dem Duftstoff beladenen Luft und der angesaugten Flüssigkeit, typischerweise dem Wasser, kann optional auch eine andere Einrichtung alternativ oder auch zusätzlich vorgesehen sein, nämlich ein statischer Mischer. Ein solcher statischer Mischer ist durch eine in den Trinkhalm, genauer in den in diesem gebildeten Strömungskanal integrierten Einschub oder einen solchen Einbau, bzw. eine dort integrierte Struktur in Form einer unterbrochenen Helix gebildet sein. Auch eine solche Struktur wandelt eine laminare Strömung in eine turbulente Strömung um und leistet so dem oben beschriebenen Effekt einer Verringerung der Größe der von der Flüssigkeit mitgeführten Luftblasen und deren homogener Verteilung in dem Flüssigkeitsstrom Vorschub.

Grundsätzlich kann die erfindungsgemäß vorgesehene Injektorpumpenanordnung an beliebiger Stelle in der Längserstreckung des Trinkhalms vorgesehen sein. Mit Vorteil kann diese, vorzugsweise inklusive einer optional vorgesehenen Mischkammer, an dem ersten Ende des Trinkhalmes angeordnet werden. Bei einer solchen Anordnung besteht der Vorteil, dass in der Expansionskammer statischer Überdruck wirkt und nicht statischer Unterdruck, wie dies bei der aus dem Stand der Technik bekannten Konstruktion des Air Up^{®}-Sytems am Ort der dort in der Außenwand des Trinkhalms vorgesehenen Ansaugöffnung der Fall ist. Bei einer wie vorgeschlagenen Platzierung der Injektorpumpenanordnung am ersten Ende des Trinkhalms überwindet diese den in der Expansionskammer wirkenden statischen Überdruck mühelos.

Bei einer Platzierung der Injektorpumpenanordnung am ersten Ende des Trinkhalms ist es vorteilhaft, zwischen der Ansaugöffnung der Injektorpumpenanordnung und der Ausströmöffnung des Duftreservoirs, z.B. in diese beiden Öffnungen verbindenden Luftleitung, eine Rückschlagarmatur anzuordnen, die ein Durchströmen mit der mit Duftstoff angereicherten Luft nur in Richtung der Ansaugöffnung ermöglicht. So kann verhindert werden, dass Flüssigkeit durch die Ansaugöffnung zu dem Duftreservoir gelangen und in dieses eindringen kann. Eine solche Rückschlagarmatur kann mit Vorteil als Pilzventil, insbesondere aus Silikon, ausgeführt werden. Ein solches Pilzventil öffnet dadurch, dass ein Rand eines Pilztellers des Ventils in Umfangsrichtung gedehnt und hochgeklappt wird.

Der Vorteil einer wie vorstehend zuletzt beschriebenen Lösung ist besonders stabiles und angenehmes Trinkverhalten mit Bildung vor sehr kleinen Blasen, die sich im Trinkhalm sehr gut vermischen. Allerdings müssen auch zu Beginn des Trinkvorganges der Trinkhalm einschließlich der Injektorpumpenanordnung zunächst geleert, muss also das Volumen vom Benutzer des Trinksystems zunächst einmal ohne Zufuhr von mit Duftstoff angereicherter Luft getrunken werden, so dass das Geschmackserlebnis sich erst verzögert einstellt.

Weitere Vorteile und Merkmale eines erfindungsgemäßen Trinksystems ergeben sich aus der nachstehenden Beschreibung möglicher Ausgestaltungsvarianten anhand der beigefügten Figuren. Dabei zeigen:
- Figur 1:: eine schematische Darstellung eines erfindungsgemäßen Trinksystems in einer möglichen Ausgestaltungsvariante;
- Figur 2:: eine schematische Darstellung eines erfindungsgemäßen Trinksystems in einer alternativen möglichen Ausgestaltungsvariante;
- Figur 3:: in einer schematischen Darstellung und vergrößert eine Injektorpumpenanordnung eines erfindungsgemäßen Trinksystems mit vorgeschaltetem Einlauftrichter und nachgeschalteter Mischkammer;
- Figur 4: eine schematische Darstellung eines erfindungsgemäßen Trinksystems in einer weiteren möglichen Ausgestaltungsvariante;
- Figur 5: in zwei Darstellungen a. und b. vergrößert den in Fig. 4 mit V bezeichneten Ausschnitt zur Veranschaulichung des dort angeordneten Ventils, einmal in geschlossener (Figur 5a) und einmal in geöffneter (Figur 5b) Position;
- Figur 6: eine Aufsicht auf das in Figur 4 dargestellte Trinksystem von oben;
- Figur 7: in zwei Darstellungen a. und b. vergrößert den in Fig. 6 mit VII bezeichneten Ausschnitt zur Veranschaulichung der dort vorgesehenen Einströmöffnung und dem zugeordneten Luftmengenregler in zwei unterschiedlichen Positionen;
- Fig. 8: eine der Fig. 4 vergleichbare Darstellung einer weiteren, gegenüber der in Figur 4 gezeigten Ausführungsform durch die Ergänzung eines statischen Mischers abgewandelte Ausführungsform; und
- Fig. 9: in drei Darstellungen a. bis c. vergrößert den in dem statischen Mischer verwendeten Einsatz in Form einer unterbrochenen Helix.

In den Figuren sind verschiedene mögliche Ausgestaltungsvarianten der Erfindung in schematischen Darstellungen gezeigt. Dabei sind diese Darstellungen nicht zwingend maßstabsgerecht und auch nicht detailgetreu. Sie dienen vielmehr der Veranschaulichung und näheren Erläuterung des erfindungsgemäßen Prinzips und zeigen die für die Erfindung wesentlichen Elemente auf.

In den Figuren 1 und 2 sind zunächst zwei mögliche Ausgestaltungsvarianten eines erfindungsgemäßen Trinksystems 1 (Figur1), bzw. 1' (Figur 2) gezeigt. Diese beiden Gestaltungsvarianten sind in weiten Teilen gleich aufgebaut und können daher nachfolgend insoweit gemeinsam beschrieben werden. Das jeweilige Trinksystem 1, 1' beinhaltet ein Trinkgefäß in Form einer Trinkflasche 2. die Trinkflasche 2 umschließt einen Aufnahmeraum 3, in dem, in der Figur 1 durch eine leicht gewellte Füllstandslinie angedeutet, eine Flüssigkeit aufgenommen werden kann, typischerweise Wasser bzw. Trinkwasser. An einem oberen Ende ist die Trinkflasche 2 mit einem Deckel 4 verschlossen.

In den Aufnahmeraum 3 hinein erstreckt sich ein Trinkhalm 5, der mit einem ersten Ende 6 in Richtung eines Grundes des Aufnahmeraums 3, mithin in Richtung eines Bodens der Trinkflasche 2 ragt, und der mit einem zweiten Ende 7 durch den Deckel 4 hindurch von der Trinkflasche 2 vorsteht. Zwischen den beiden Enden 6, 7 ist in dem Trinkhalm ein Saugkanal 8 gebildet.

Bestandteil des Trinksystems 1 ist ferner ein Duftreservoir 9, dass durch einen Behälter gebildet ist, in dem ein Duftstoff gespeichert ist. Das Duftreservoir 9 weist eine Einströmöffnung 10 sowie eine Auströmöffnung 11 auf.

Weiterhin ist eine Injektorpumpenanordnung 12 zu erkennen, die in der gezeigten Gestaltungsvariante der Figur 1 nahe dem Bode der Trinkflasche 2 an dem ersten Ende des Trinkhalms 5 angeordnet ist. Diese Injektorpumpenanordnung weist eine Treibdüse 14 auf, die einströmseitig mit einem Einlauftrichter 13 verbunden ist. Dieser verfügt über eine erweiterte Einlassöffnung, die konisch bis auf den verengten Durchmesser der Treibdüse 14 hin sich verjüngend zuläuft. Die Einlassöffnung des Einlauftrichters 13 hat einen Durchmesser der etwa dreimal so groß ist wie der Durchmesser der Treibdüse 14.

An die Treibdüse 14 schließt sich eine Expansionskammer 15 an, die ihrerseits wiederum sich konisch verjüngend auf eine Fangdüse 16 mit verringertem Durchmesser zuläuft. An die Fangdüse 16 schließt sich eine Mischkammer 18 an, die sich in einem ersten Abschnitt konisch aufweitet und in einem zweiten Abschnitt konisch wieder verjüngt auf einen Durchmesser, der in etwa dem Innendurchmesser des Saugkanals 8 in dem Trinkhalm 5 entspricht. Die Konuswinkel der Mischkammer 18 können insbesondere zwischen 3° und 15° liegen. Die Länge der Mischkammer 18 kann insbesondere zwischen dem 5-Fachen und dem 10.-Fachen des Durchmessers der Fangdüse 16 betragen.

Im Bereich der Expansionskammer 15 ist in der Wandung der Injektionspumpenanordnung 12 eine Ansaugöffnung 17 gebildet. Die Ansaugöffnung 17 ist jeweils strömungstechnisch mit der Ausströmöffnung 11 des Duftreservoirs 9 verbunden. Bei dem in der Figur 1 gezeigten Trinksystem 1 gemäß Figur 1 ist dies über eine Luftleitung 19 realisiert, die direkt an die Ausströmöffnung 11 des Duftreservoirs 9 verbunden ist. Bei dem Trinksystem 1' nach Figur 2 ist hingegen eine Luftleitung 20 an die Ansaugöffnung 17 angeschlossen und endet mit einem freien Ende 21 in einem Kopfraum 22 der Trinkflasche 2. In diesen Kopfraum 22 mündet auch die Ausströmöffnung 11 des Duftreservoirs 9, so dass sich eine strömungstechnische Verbindung ergibt, die auch als indirekt aufgefasst werden kann.

Den beiden in den Figuren 1 und 2 gezeigten Varianten ist aber der prinzipielle Aufbau und die Wirkung der Injektorpumpenanordung 12 gemein:
Wenn ein Benutzer des Trinksystems 1, bzw. des Trinksystems 1' an dem zweiten Ende 7 des Trinkhalms 5 saugt, so sorgt der so erzeugte Unterdruck dafür, dass in der Trinkflasche 2, in dem Aufnahmeraum 3, befindliche Flüssigkeit, typischerweise Wasser, durch den Einführtrichter 13 eingesaugt wird. Die Flüssigkeit wird dann durch die Treibdüse 14 geführt und aufgrund der Querschnittsverengung an dieser Stelle beschleunigt. Die so beschleunigte Flüssigkeit tritt dann in die Expansionskammer 15 ein, in der der beschleunigte Flüssigkeitsstrahl einen Unterdruck erzeugt. Dieser Unterdruck wirkt auf die Ansaugöffnung 17, so dass durch diese hindurch Luft angesaugt wird, die aus dem Duftreservoir 9 nachströmt und entsprechend mit dort aufgenommenem Duftstoff angereichert ist. Diese Luft wird von der durch die Expansionskammer 15 strömenden Flüssigkeit mitgerissen und strömt zusammen mit der Flüssigkeit durch die Fangdüse 16 und in die dahinterliegende Mischkammer 18. Dort weitet sich der Flüssigkeitsstrom zunächst auf und verengt sich dann wieder bis auf etwa den Querschnitt des Saugkanals 8 des Trinkhalms 5, in den die mit der bedufteten Luft beladene Flüssigkeit dann übergeht. Bei diesem Durchgang durch die Mischkammer 18 findet eine feine Durchmischung der Flüssigkeit mit der Luft statt, es bilden sich ausgehend von wenigen größeren Luftblasen in der Flüssigkeit viele kleine solche Blasen.

Die erfindungsgemäße Anordnung verbessert das Trinkgefühl für einen Benutzer der Trinkvorrichtung 1 bzw. 1' gegenüber dem bekannten Stand der Technik deutlich. Diese ist auf verschiedene Aspekte zurückzuführen. So bewirkt etwa der Einlauftrichter 13, dass die Treibdüse 14 nicht nur den Strom der einlaufenden Flüssigkeit beschleunigt und dadurch einen Unterdruck generiert, der an der Ansaugöffnung 17 wird. Die Treibdüse 14 wird durch den Einlauftrichter 13 zugleich auch als Drossel im Flüssigkeitsstrom und schafft so einen konstanten Widerstand, der den Druckabfall durch das Einströmen der aus dem Duftreservoir 9 angesaugten Luft überlagert und subjektiv für ein verbessertes, da gleichförmigeres Trinkgefühl sorgt. Die am Ende der Expansionskammer 15 angeordnete Fangdüse 16 trägt ebenfalls dazu bei die Druckverhältnisse im Trinkhalm 5 zu stabilisieren, und verbessert somit ebenfalls das Trinkgefühl.

Auch die Mischkammer 18, die in der wie vorstehend beschriebenen Weise eine Verringerung der Größe der mit dem Flüssigkeitsstrom mitgerissenen Luftblasen und eine intensive und gleichmäßige Durchmischung der Luftblasen mit der Flüssigkeit erbringt, trägt zu einer Verbesserung des Trinkgefühls bei.

In Figur 3 ist in einer vergrößerten Darstellung eine mögliche Ausgestaltungsvariante einer Injektorpumpenanordnung 12 mit vorgeschaltetem Einlauftrichter 13 und nachgeschalteter Mischkammer 18 gezeigt. Zu erkennen sind die vorstehend beschriebenen Komponenten der Injektorpumpenanordnung 12. Weiterhin ist ein fest angeformter Leitungsstutzen erkennbar, der in der Ansaugöffnung 17 mündet und an den z.B. eine der Luftleitungen 19 oder 20 angeschlossen werden kann.

Die Figuren 4 bis 7 zeigen eine weitere mögliche Ausführungsform eines Trinksystems 1". Dieses ist im Aufbau in weiten Teilen identisch, jedenfalls analog gebildet zu den Trinksystemen 1 und 1' gemäß den Figuren 1 und 2. Insoweit kann hier auf die vorstehende Beschreibung Bezug genommen und verwiesen werden. Nachstehend werden insoweit vor allem die abweichenden Gestaltungen und Merkmale erläutert.

Auch das Trinksystem 1" hat als zentrale Komponente eine Injektorpumpenanordnung 12 mit den einzelnen Komponenten, wie sie vorstehend beschrieben sind. Auch die Injektorpumpenanordnung 12 des Trinksystems 1" arbeitet nach dem vorstehend beschriebenen Prinzip. Allerdings ist bei der Injektorpumpenanordnung 12 des Trinksystems 1" die Ansaugöffnung 17 über einen mit kurzem, insbesondere gegenüber den Strömungswegen in den Trinksystemen 1 und 1' deutlich kürzerem, Strömungsweg ausgebildeten Leitungsabschnitt 24 an die Ausströmöffnung 11' des Duftreservoirs 9' angeschlossen, somit weitgehend ohne eine dazwischen angeordnete Luftleitung 19 bzw. 20, wie diese in den Ausführungsformen der Trinksysteme 1 und 1' vorgesehen sind. Um dies zu erreichen weist insbesondere das Duftreservoir 9'eine andere Form auf, ist hier direkt an der Seitenwand der Trinkflasche 2 angeordnet. Dazu kann das Duftreservoir 9' z.B. fest mit der Seitenwand verbunden sein und über eine hier nicht näher gezeigte Revisionsöffnung mit einer den eigentlichen Duft- oder Aromastoff tragenden Kartusche oder einem ähnlichen Bauteil bestückt werden. Diese Kartusche oder das ähnliche Bauteil kann dann, wenn der Duftstoff ausgelaugt ist, ausgetaucht oder auch mit einem Duftstoff neu befüllt werden.

Dadurch, dass der Leitungsabschnitt 24 nun in dem Trinksystem 1" deutlich verkürzt ist im Vergleich zu den Luftleitungen 19 und 20 in den Trinksystemen 1 und 1' ist ein deutlich geringeres Totvolumen gebildet, so dass beim Trinken der Duftstoff unmittelbarer, bzw. ohne zeitlichen Versatz dem Trinkenden mit der aufgenommenen Flüssigkeit zugeführt wird.

Weiterhin ist das Trinksystem 1" mit verschiedenen Ventilen versehen, um Rückströmungen zu vermeiden bzw. um das Nachströmen von Luft beim Trinken zu gewährleisten. So ist in dem Deckel 4 der Trinkflasche 2 des Trinksystems 1" eine Belüftungsöffnung 25 vorgesehen, über die Luft in den Aufnahmeraum 3 der Trinkflasche 2 nachgeführt werden kann, wenn dort ein Unterdruck entsteht. Diese Belüftungsöffnung 25 ist mit einem Ventil 26 verschlossen, das z.B. die Form eines sog. Pilzventils aufweisen kann, wie dies in der vergrößerten Darstellung in Figur 5 gezeigt ist. Der Ventilkörper des Ventils 26 ist aus einem elastischen Material, z.B. Silikon oder einem anderen Kunststoff gebildet und ist im Normalzustand in einer wie in Figur 5a gezeigten verschlossenen Position, in der es die Belüftungsöffnung 25 verschließt. Herrscht nun im Aufnahmeraum 3 ein gewisser Unterdruck, wie er beim Saugen an dem Trinkhalm 5 entsteht, so wird der Ventilkörper des Ventils 26 in den Aufnahmeraum hineingezogen und verformt sich derart, dass er die Belüftungsöffnung 25 freigibt und so Luft in den Aufnahmeraum 3 nachströmen kann.

Ein ähnliches Ventil 27 ist an der Ausströmöffnung 11' des Duftreservoirs 9' angeordnet. Dieses öffnet, wenn in dem Leitungsabschnitt 24 aufgrund des vorstehend im Zusammenhang mit der Erläuterung der auch hier verwendeten Injektorpumpenaordnung 12 beschriebenen Effekts ein Unterdruck anliegt, so dass Luft durch das Duftreservoir 9' hindurch nachströmen und hierbei Duftstoff aufnehmen und mitführen kann. Das Ventil 27 dient anderseits als Rückschlagarmatur, schließt, wenn in dem Leitungsabschnitt 24 ein Überdruck, bzw. wenn in dem Duftreservoir 9' im Vergleich zu dem Leitungsabschnitt 24 ein Unterdruck herrscht, und verhindert so ein Vordringen von Flüssigkeit aus dem Aufnahmeraum 3 in das Duftreservoir 9'.

Ein weiteres Ventil 28 ist schließlich im Bereich der Einströmöffnung 10' des Duftreservoirs 9' angeordnet. Dieses verschließt diese Einströmöffnung 10' im Normalfall und kann somit insbesondere auch verhindern, dass flüchtiger Duftstoff durch die Einströmöffnung 10' aus dem Duftreservoir 9' entweicht, insbesondere bei längerem Nichtgebrauch des Trinksystems 1". Wenn durch Saugen eines Nutzers an dem zweiten Ende 7 des Trinkhalms 5 aufgrund der vorstehend beschriebenen Effekte an der Ansaugöffnung 17 ein Unterdruck erzeugt wird, so wirkt dieser auch in das Duftreservoir 9' hinein und öffnet dadurch das Ventil 28.

Eine weitere Besonderheit, die in dem Trinksystem 1" verwirklicht ist, die aber - ebenso wie die Ausgestaltung mit einem oder mehreren der Ventile 26, 27 und 28 - auch in ansonsten abweichend gestalteten Trinksystemen, wie den Trinksystemen 1 und 1' umgesetzt werden kann, ist ein Luftmengenregler 29, der im Bereich der Einströmöffnung 10' vorgesehen ist. Dieser Luftmengenregler ist gebildet durch einen drehbar an dem Duftreservoir 9' angebrachten Teller 30, an dem ein Griffhebel 31 zum Verdrehen des Tellers 30 angeordnet ist. Der Teller erstreckt sich ausgehend von einer Rotationsachse in unterschiedlicher Weite, mit variierendem Durchmesser, hier mit einem kontinuierlich sich verjüngenden Durchmesser. Dabei sind die Abmessungen des Tellers 30 so gewählt und ist der Teller 31 so angeordnet, dass er in einer passenden Drehstellung in Bereichen mit großem Durchmesser die Einströmöffnung 10' vollständig überdeckt, in einer veränderten Drehstellung mit Bereichen mit geringerem Durchmesser die Einströmöffnung 10' teilweise oder auch in Gänze freigibt. So lässt sich die Einströmöffnung 10' mit dem Luftmengenregler 29 nicht nur verschließen und öffnen, sondern es lässt sich auch ein Öffnungsquerschnitt und damit die zuströmende Luftmenge regulieren. Dies kann insbesondere genutzt werden, um so die Menge des beim Saugen an dem zweiten Ende 7 des Trinkhalms 5 in dem Strom der eingesaugten Flüssigkeit mitgeführten Duftstoffs zu regulieren und so die Intensität des Dufterlebnisses, bzw. des durch das retronasale Riechen vorgetäuschten Geschmackserlebnisses zu beeinflussen und zu bestimmen.

Neben der Tatsache, dass ein solcher Luftmengenregler 29 auch im Zusammenhang mit anderen Verwirklichungen des Trinksystems eingesetzt werden kann, können hier auch andere konstruktive Gestaltungen gewählt werden, z.B. in Form von die Einströmöffnung mit variierender Überdeckung abdeckenden Schiebern oder dergleichen.

In den Figuren 8 und 9 ist schließlich eine weitere Ausführungsvariante eines erfindungsgemäßen Trinksystems 1" gezeigt. Dieses entspricht in den wesentlichen Gestaltungsmerkmalen dem vorstehend anhand der Figuren 4 bis 7 beschriebenen Ausgestaltungsvariante, so dass auf die vorstehende Beschreibung dieser Figuren Bezug genommen werden kann, die entsprechend auch für die in den Figuren 8 und 9 gezeigte Variante Gültigkeit hat.

Der Unterschied der in den Figuren 8 und 9 gezeigten Ausgestaltungsform besteht nun in einem hier zusätzlich zu der Mischkammer 18 vorgesehenen statischen Mischer 32, der in den Strömungskanal, bzw. den Saugkanal des Trinkhalms integriert, bzw. unmittelbar an diesen angeschlossen ist. Bei diesem statischen Mischer 32 handelt es sich um einen in den Strömungskanal platzierten Einsatz bzw. einen dort integrierten Einbau in Form einer unterbrochenen helixförmigen Prallwand 33, wie sie in den Figuren 9 a bis c in drei Ansichten, einer dreidimensionalen Ansicht (Figur 9a), einer Seitenansicht (Figur 9b) und einer Ansicht von oben, also in Richtung der Längserstreckung des Strömungskanals bei eingesetzer Prallwand 33, (Figur 9c) genauer dargestellt ist. Dieser Mischer 32 wird deshalb als "statisch" bezeichnet, da er keine bewegten Teile aufweist. Eine laminar in diesen statischen Mischer eintretende Strömung wird durch die Helixsegmente der Prallwand 33 in eine turbulente Strömung überführt, so dass in diesem Mischer 32 eine Auftrennung von in dem Flüssigkeitsstrom mitgeführten, über die Injektorpumpenanordnung 12 aufgenommenen, größeren Luftblasen in eine höhere Anzahl von kleineren Luftblasen und eine homogene Vermengung dieser Luftblasen mit dem Flüssigkeitsstrom erreicht wird. Auch wenn hier der statische Mischer 32 al sein zusätzliches Element zu der Mischkammer 18 und letztgenannter nachgeschaltete angeordnet gezeigt ist, kann dieser auch anstelle der Mischkammer 18 zum Einsatz kommen oder auch in einer der Mischkammer 18 vorgeschalteten Anordnung.

In den gezeigten Ausgestaltungsvarianten nach den Figuren 1, 2, 4 und 8 ist die Injektorpumpenanordnung 12 jeweils an dem ersten Ende 6 des Trinkhalms 5 angeordnet gezeigt und als eigenständiges Teil. Die Injektorpumpenanordnung 12 kann allerdings auch an einer anderen Position des Trinkhalms 5, insbesondere nahe dessen zweiten Ende 7 angeordnet, bzw. an einer beliebigen Position in den Trinkhalm integriert sein. Auch kann die optional vorgesehene Mischkammer 18 an einer von der Injektorpumpenanordnung 12 entfernt gelegenen Position integriert sein. Wesentlich ist allein, dass eine mögliche Mischkammer 18 strömungstechnisch gesehen hinter der Expansionskammer 15, bzw. hinter der Fangdüse 16 angeordnet ist.

Die vorstehend beschriebenen und in den Figuren gezeigten Ausführungsformen sind lediglich als mögliche Beispiele zu verstehen. Dem Fachmann werden weitere Gestaltungsformen in den Sinn kommen, die ebenfalls dem Prinzip dieser Erfindung genügen und von dessen Vorteilen profitieren.

### Bezugszeichenliste

- 1, 1', 1": Trinksystem
- 2: Trinkflasche
- 3: Aufnahmeraum
- 4: Deckel
- 5: Trinkhalm
- 6: erstes Ende
- 7: zweites Ende
- 8: Saugkanal
- 9, 9': Duftreservoir
- 10, 10': Einströmöffung
- 11, 11': Ausströmöffnung
- 12: Injektorpumpenanordnung
- 13: Einlauftrichter
- 14: Treibdüse
- 15: Expansionskammer
- 16: Fangdüse
- 17: Ansaugöffnung
- 18: Mischkammer
- 19: Luftleitung
- 20: Luftleitung
- 21: freies Ende
- 22: Kopfraum
- 23: Leitungsstutzen
- 24: Leitungsabschnitt
- 25: Belüftungsöffnung
- 26: Ventil
- 27: Ventil
- 28: Ventil
- 29: Luftmengenregler
- 30: Teller
- 31: Griffhebel
- 32: statischer Mischer
- 33: helixförmige Prallwand

## Patentansprüche

1. Trinksystem (1, 1', 1") mit
• einem einen Aufnahmeraum (3) für eine Flüssigkeit bestimmenden Trinkgefäß (2),
• einem an dem Trinkgefäß (2) angeordneten, in den Aufnahmeraum (3) hineingeführten, mit einem eine Einlassöffnung aufweisenden ersten Ende (6) in Richtung eines Grundes des Aufnahmeraums (3) ragenden und mit einem eine Trinköffnung aufweisenden zweiten Ende (7) und mit einem zwischen der Einlassöffnung und der Auslassöffnung einen Saugkanal (8) aufweisenden, von dem Trinkgefäß (2) vorstehenden Trinkhalm (5),
• einem mit Duftstoff beladenen, eine Einströmöffnung (10, 10') für Luft und eine Ausströmöffnung (11, 11') für mit Duftstoff angereicherte Luft aufweisenden Duftreservoir (9, 9'),
wobei der Trinkhalm (5) zum Ansaugen von aus der Ausströmöffnung (11, 11') des Duftreservoirs (9, 9') austretender, mit Duftstoff angereicherter Luft mit der Ausströmöffnung (11, 11') verbunden oder verbindbar ist, **gekennzeichnet durch**
eine Injektorpumpenanordnung (12), die an dem Trinkhalm (5) angeschlossen oder in diesem integriert und mit einem von einer Außenwandung umgebenen Hauptströmweg mit dem Saugkanal (8) verbunden oder Bestandteil von dem Saugkanal (8) ist und die eine durch die Außenwandung geführte Ansaugöffnung (17) aufweist, die mit der Ausströmöffnung (11, 11') des Duftreservoirs (9, 9') strömungstechnisch verbunden oder verbindbar ist, wobei die Injektorpumpenanordnung (12) in einer zu dem zweiten Ende des Trinkhalms (5) hin zeigenden Richtung jedenfalls folgende, in dem Hauptströmweg integrierte Komponenten aufweist:
• eine Treibdüse (14),
• eine der Treibdüse (14) strömungstechnisch unmittelbar nachgeschaltete Expansionskammer (15) und
• eine der Expansionskammer (15) strömungstechnisch unmittelbar nachgeschaltete Fangdüse (16),
wobei die Ansaugöffnung (17) in die Expansionskammer (15) mündet.

2. Trinksystem (1, 1', 1") nach Anspruch 1, **dadurch gekennzeichnet, dass** die Injektorpumpenanordnung (12) einen der Treibdüse (14) strömungstechnisch vorgeschalteten konisch zu der Treibdüse (14) sich verjüngenden Einlauftrichter (13) aufweist.

3. Trinksystem (1, 1', 1") nach Anspruch 2, **dadurch gekennzeichnet, dass** der Einlauftrichter (13) an einer an einem Zuströmende gelegenen Zuströmöffnung einen Durchmesser aufweist, der 2,5 bis 4-mal, insbesondere 3 bis 3,5-mal, so groß ist wie ein Durchmesser der Treibdüse (14).

4. Trinksystem (1, 1', 1") nach Anspruch 3, **dadurch gekennzeichnet, dass** der Einlauftrichter (13) eine in Richtung des Saugkanals (8) genommene axiale Längserstreckung von 50% bis 150% des Durchmessers der Zuströmöffnung aufweist.

5. Trinksystem (1, 1', 1") nach einem der vorhergehenden Ansprüche, **gekennzeichnet durch** eine der Fangdüse (16) strömungstechnisch, insbesondere unmittelbar, nachgeschaltete, gegenüber dem sich an diese anschließenden Saugkanal (8) durchmesservergrößerten Mischkammer (18).

6. Trinksystem (1, 1', 1") nach Anspruch 5, **dadurch gekennzeichnet, dass** die Mischkammer (18) in Richtung des zweiten Endes (7) des Trinkhalms (5) konisch sich verjüngend ausgeführt ist.

7. Trinksystem (1, 1', 1") nach Anspruch 6, **dadurch gekennzeichnet, dass** sich die Mischkammer (18) mit einem Konuswinkel von 3° bis 15° konisch verjüngt.

8. Trinksystem (1, 1', 1") nach einem der Ansprüche 6 oder 7, **dadurch gekennzeichnet, dass** die Mischkammer (18) eine in Richtung des Saugkanals (8) genommene axiale Längserstreckung zwischen dem 5 und 10-Fachen eines Durchmessers der Fangdüse (16) beträgt.

9. Trinksystem (1, 1', 1" nach einem der vorhergehenden Ansprüche, **gekennzeichnet durch** eine in dem Saugkanal (8) oder mit diesem in gleicher Längserstreckung verbunden ein statischer Mischer (32) vorgesehen ist mit einem darin angeordneten oder ausgeformten unterbrochen helixförmig gebildeten Prallwandelement (33).

10. Trinksystem (1, 1', 1") nach einem der vorhergehenden Ansprüche,
**dadurch gekennzeichnet, dass** die Injektorpumpenanordnung (12) im Bereich des ersten Endes (6) des Trinkhalmes (5) angeordnet ist.

11. Trinksystem (1, 1', 1") nach Anspruch 10, **gekennzeichnet durch** eine zwischen der Ansaugöffnung (17) der Injektorpumpenanordnung (12) und der Ausströmöffnung (11, 11') des Duftreservoirs (9. 9') angeordnete Rückschlagarmatur (28), die ein Durchströmen mit der mit Duftstoff angereicherten Luft nur in Richtung der Ansaugöffnung (17) ermöglicht.

12. Trinksystem (1, 1', 1") nach Anspruch 11, **gekennzeichnet durch** ein Pilzventil, insbesondere aus Silikon, als Rückschlagarmatur (28).

## Claims

1. Drinking system (1, 1', 1") with
• a drinking vessel (2) defining a receiving space (3) for a liquid,
• a drinking straw (5), arranged on the drinking vessel (2) and projecting from the drinking vessel (2), which is inserted into the receiving space (3), with a first end (6) having an inlet opening projecting in the direction of a bottom of the receiving space (3) and with a second end (7) having a drinking opening and with a suction channel (8) between the inlet opening and the outlet opening
• a fragrance reservoir (9, 9') loaded with fragrance, having an inflow opening (10, 10') for air and an outflow opening (11, 11') for fragrance-enriched air (9, 9'),
wherein the drinking straw (5) is connected or connectable with the outflow opening (11, 11') in order to suck in fragrance-enriched air emitting from the outflow opening (11, 11') of the fragrance reservoir (9, 9'),
**characterised by**
an injector pump arrangement (12) which is connected with or integrated into the drinking straw (5) and is connected with the suction channel (8) by a main flow path surrounded by an outer wall or is part of the suction channel (8) and which has a suction opening (17) passing through the outer wall which is connected, or connectable, in terms of flow, with the outflow opening (11, 11') of the fragrance reservoir (9, 9'), wherein, in a direction pointing towards the second end of the drinking straw (5), the injector pump arrangement (12) in any case has the following components integrated into the main flow path:
• a jet nozzle (14),
• an expansion chamber (15) arranged immediately downstream of the jet nozzle (14) in terms of flow and
• a receiving nozzle (16) arranged immediately downstream of the expansion chamber (15) in terms of flow,
wherein the suction opening (17) opens into the expansion chamber (15).

2. Drinking system (1, 1', 1") according to claim 1, **characterised in that** the injector pump arrangement (12) has an inlet funnel (13), arranged upstream of the jet nozzle (14) in terms of flow, narrowing conically towards the jet nozzle (14).

3. Drinking system (1, 1', 1") according to claim 2, **characterised in that**, at an inflow opening located at an inflow end, the inlet funnel (13) has a diameter 2.5 to 4 times, in particular 3 to 3.5 times, as large as a diameter of the jet nozzle (14).

4. Drinking system (1, 1', 1") according to claim 3, **characterised in that** the inlet funnel (13) has an axial longitudinal extension, in the direction of the suction channel (8), of 50% to 150% of the diameter of the inflow opening.

5. Drinking system (1, 1', 1") according to one of the preceding claims, **characterised by** a mixing chamber (18) arranged downstream, in particular immediately downstream of the receiving nozzle (16) in terms of flow, which is increased in diameter compared to the suction channel (8) adjoining it.

6. Drinking system (1, 1', 1") according to claim 5, **characterised in that** the mixing chamber (18) narrows conically in the direction of the second end (7) of the drinking straw (5).

7. Drinking system (1, 1', 1") according to claim 6, **characterised in that** the mixing chamber (18) narrows conically with a cone angle of 3° to 15°.

8. Drinking system (1, 1', 1") according to one of the claims 6 or 7, **characterised in that** the mixing chamber (18) has an axial longitudinal extension in the direction of the suction channel (8) of between 5 and 10 times the diameter of the receiving nozzle (16).

9. Drinking system (1, 1', 1") according to one of the preceding claims, **characterised in that** a static mixer (32) is provided in the suction channel (8) or connected with it in the same longitudinal extension, with an interrupted helical baffle wall element (33) arranged or formed therein.

10. Drinking system (1, 1', 1") according to one of the preceding claims, **characterised in that** the injector pump arrangement (12) is arranged in the region of the first end (6) of the drinking straw (5).

11. Drinking system (1, 1', 1") according to claim 10, **characterised by** a check valve (28) arranged between the suction opening (17) of the injector pump arrangement (12) and the outflow opening (11, 11') of the fragrance reservoir (9, 9') which only allows the fragrance-enriched air to flow through in the direction of the suction opening (17) .

12. Drinking system (1, 1', 1") according to claim 11, **characterised by** a mushroom valve, in particular made of silicone, as a check valve (28).

## Revendications

1. Système de boisson (1, 1', 1") avec
• un récipient de boisson (2) définissant un espace de réception (3) pour un liquide,
• une paille (5) disposée sur le récipient de boisson (2), guidée à l'intérieur de l'espace de réception (3), dépassant par une première extrémité (6), présentant une ouverture d'admission, en direction d'un fond de l'espace de réception (3) et faisant saillie par une seconde extrémité (7), présentant une ouverture pour boire, du récipient de boisson (2), présentant un canal d'aspiration (8) entre l'ouverture d'admission et l'ouverture de sortie,
• un réservoir de parfum (9, 9') chargé de parfum, présentant une ouverture d'entrée (10, 10') pour l'air et une ouverture de sortie (11, 11') pour l'air enrichi en parfum,
dans lequel la paille (5) est reliée ou apte à être reliée à l'ouverture de sortie (11, 11') pour aspirer de l'air sortant de l'ouverture de sortie (11, 11') du réservoir de parfum (9, 9'), enrichi en parfum,
**caractérisé par**
un ensemble de pompe d'injection (12), qui est raccordé à la paille (5) ou est intégré dans celle-ci et est relié au canal d'aspiration (8) par un trajet d'écoulement principal entouré par une paroi extérieure ou fait partie intégrante du canal d'aspiration (8) et qui présente une ouverture d'aspiration (17) guidée à travers la paroi extérieure, qui est reliée ou apte à être reliée à l'ouverture de sortie (11, 11') du réservoir de parfum (9, 9') selon la mécanique des fluides, l'ensemble de pompe d'injection (12) présentant, dans une direction pointant en direction de la seconde extrémité de la paille (5), dans tous les cas des composants intégrés dans le trajet d'écoulement principal tels que suivants :
• une buse d'entraînement (14),
• une chambre d'expansion (15) installée directement en aval de la buse d'entraînement (14) selon la mécanique des fluides et
• une buse collectrice (16) installée directement en aval de la chambre d'expansion (15) selon la mécanique des fluides,
dans lequel l'ouverture d'aspiration (17) débouche dans la chambre d'expansion (15).

2. Système de boisson (1, 1', 1") selon la revendication 1, **caractérisé en ce que** l'ensemble de pompe d'injection (12) présente un entonnoir d'admission (13) se rétrécissant de manière conique vers la buse d'entraînement (14), installé en amont de la buse d'entraînement (14) selon la mécanique des fluides.

3. Système de boisson (1, 1', 1") selon la revendication 2, **caractérisé en ce que** l'entonnoir d'admission (13) présente, sur une ouverture d'arrivée placée sur une extrémité d'arrivée, un diamètre, qui est 2,5 à 4 fois, en particulier 3 à 3,5 fois, plus grand qu'un diamètre de la buse d'entraînement (14).

4. Système de boisson (1, 1', 1") selon la revendication 3, **caractérisé en ce que** l'entonnoir d'admission (13) présente une extension longitudinale axiale en direction du canal d'aspiration (8) de 50 % à 150 % du diamètre de l'ouverture d'arrivée.

5. Système de boisson (1, 1', 1") selon l'une quelconque des revendications précédentes, **caractérisé par** une chambre de mélange (18) installée en particulier directement en aval de la buse collectrice (16) selon la mécanique des fluides, présentant un diamètre agrandi par rapport au canal d'aspiration (8) se raccordant à celle-ci.

6. Système de boisson (1, 1', 1") selon la revendication 5, **caractérisé en ce que** la chambre de mélange (18) est réalisée de manière à se rétrécir de manière conique en direction de la seconde extrémité (7) de la paille (5).

7. Système de boisson (1, 1', 1") selon la revendication 6, **caractérisé en ce que** la chambre de mélange (18) se rétrécit de manière conique avec un angle de cône de 3° à 15°.

8. Système de boisson (1, 1', 1") selon l'une quelconque des revendications 6 ou 7, **caractérisé en ce que** la chambre de mélange (18) présente une extension longitudinale axiale en direction du canal d'aspiration (8) entre 5 et 10 fois un diamètre de la buse collectrice (16).

9. Système de boisson (1, 1', 1") selon l'une quelconque des revendications précédentes, **caractérisé par** un mélangeur statique (32) intégré dans le canal d'aspiration (8) ou relié à celui-ci dans la même extension longitudinale, avec un élément de paroi d'impact (33) disposé ou formé dans celui-ci, formé en discontinu de manière hélicoïdale.

10. Système de boisson (1, 1', 1") selon l'une quelconque des revendications précédentes, **caractérisé en ce que** l'ensemble de pompe d'injection (12) est disposé dans la zone de la première extrémité (6) de la paille (5).

11. Système de boisson (1, 1', 1") selon la revendication 10, **caractérisé par** une garniture antiretour (28) disposée entre l'ouverture d'aspiration (17) de l'ensemble de pompe d'injection (12) et l'ouverture de sortie (11, 11') du réservoir de parfum (9, 9'), qui permet un passage avec l'air enrichi en parfum seulement en direction de l'ouverture d'aspiration (17).

12. Système de boisson (1, 1', 1") selon la revendication 11, **caractérisé par** une soupape champignon, en particulier en silicone, en tant que garniture antiretour (28).
